# EUROPÄISCHE PATENTSCHRIFT

(11) **EP 0 313 516 B1**
(45) Veröffentlichungstag und Bekanntmachung des Hinweises auf die Patenterteilung: **15.04.1992**
(21) Anmeldenummer: 88810680.4
(22) Anmeldetag: 03.10.1988
(51) Int. Cl.: B22D 11/06, B21B 27/10

(54) **Vorrichtung und Verfahren zum Kühlen von Walzen**
Device and method for cooling of rolls
Dispositif et méthode pour refroidir des cylindres ou des rouleaux

(30) Priorität: 23.10.1987 CH 4167/87
(43) Veröffentlichungstag der Anmeldung: 26.04.1989
(73) Patentinhaber: Lauener Engineering AG, CH-3645 Gwatt/Thun (CH)
(72) Erfinder: Frischknecht, Bruno, CH-3645 Gwatt (CH); Roder, Rudolf, CH-3645 Gwatt (CH)
(74) Vertreter: Breiter, Heinz

(56) Entgegenhaltungen:
- EP-A- 0 160 381
- EP-A- 0 172 777
- CH-A- 536 151
- DD-A- 55 925
- DE-A- 3 005 526
- US-A- 4 061 010
- PATENT ABSTRACTS OF JAPAN, Band 7, Nr. 24 (M-189)[1169], 29. Januar 1983; & JP-A-57 177 863 (KAWASAKI SEITETSU K.K.) 01-11-1982
- RESEARCH DISCLOSURE, Nr. 243, Juli 1984, Seite 339, Disclosure 24325: "Split lubrication for rolling mills"
- PATENT ABSTRACTS OF JAPAN, Band 10, Nr. 96 (M-469)[2153], 12. April 1986; & JP-A-60 231 511 (KAWASAKI SEITETSU K.K.) 18-11-1985

## Beschreibung

Die Erfindung betrifft eine Vorrichtung und ein Verfahren zum Kühlen von Walzen nach dem Oberbegriff von Patentanspruch 1 und 7.

Beim kontinuierlichen Bandgiessen von Metallen zwischen zwei Walzen beispielsweise wird die Giessform im wesentlichen durch den Giesspalt zwischen den Walzen und durch seitliche Abschlusswände gebildet. Die Einwirkzeit der Walzen ist verhältnismässug kurz, auf einer kleinen Strecke muss eine grosse Wärmemenge abgeführt werden, insbesondere die Erstarrungs-, Reibungs- und/oder Verformungswärme. Hierzu werden die Walzen mit speziellen Einrichtungen bzw. Verfahren gekühlt, nämlich durch Anspritzen von aussen oder durch eine Innenkühlung.

Aus betrieblichen Gründen zieht der Fachmann bei Bandgiessanlagen die Innenkühlung der Walzen vor, bei welcher in der Regel zwischen einem Walzenkern und einem Walzenmantel Kühlkanäle angeordnet sind, durch welche ein Kühlmedium strömt. Dieses Kühlmedium, in der Regel Wasser, entzieht dem Walzenmantel die aufgenommene Wärme. Der Anordung der Kühlkanäle muss grosse Aufmerksamkeit geschenkt werden, da sie nicht nur für die Wärmemenge, welche dem zu kühlenden Gut entzogen wird, verantwortlich sind, sondern während des Betriebs auch die Form bzw. die Abmessungen der Walze selbst bestimmen können. Wird eine Walze entlang ihrer Länge oder ihres Umfangs unterschiedlich abgekühlt, so entstehen infolge unterschiedlicher Wärmeausdehnung Spannungen. Diese führen unter anderem zu einer unterschiedlichen Durchbiegung der Walze, welche sich negativ auf die Qualität des Walzguts auswirkt. Im speziellen ist aber auch der gleichmässigen oder vorprogrammierten Abkühlung des Giessmaterials längs und quer grösste Beachtung zu schenken.

Ein Vorteil aller bekannten Ausführungsformen der Innenkühlung besteht darin, dass der Kontakt von Wasser mit dem Walzgut zum vornherein ausgeschlossen ist, was insbesondere beim Walzgiessen wesentlich sein kann. So führt z.B. beim Bandgiessen von Aluminium der Kontakt mit Wasser zu einer heftigen Reaktion, die im Oberflächenbereich des Walzgutes Spuren hinterlässt oder sogar zu Unfällen führen kann.

Die Leistung durch Innenkühlung ist jedoch dadurch beschränkt, dass der Wärmedurchgang von der Walzenoberfläche zum Kühlmedium durch den Walzenmantel erfolgen muss.

Aus der US-PS 4 422 318 ist eine Walze mit einem Kühl- oder Heizapparat für die Walzenoberfläche bekannt. Dieser Apparat hat eine oder mehrere Kammern, welche gegen die Walzenoberfläche offen sind. Die Kammern haben einen im wesentlichen quadratischen Querschnitt. Durch die Einlasskanäle wird ein Fluid eingeführt. Während der Betätigung der betreffenden Walze bilden sich in den Kammern Turbulenzen. Diese Turbulenzen bewirken, dass das Fluid länger in den Kammern zurückbleiben und so einen grösseren Kühlungs- oder Heizeffekt erzielen können. Obwohl diese Turbulenzen den Wirkungsgrad erhöhen, genügt dieses System u.a. nicht für leistungsfähige Giesswalzen. Neue Materialien und hohe Produktionsraten erfordern zudem eine erhöhte Wärmeabfuhr bei geringer Materialbeanspruchung.

Aus der JP-A 57-177863 ist eine Vorrichtung zum Aussenkühlen einer Walze einer Walzgiessanlage für vertikal gegossene dünne Bänder bekannt. In einer nach dem Walzspalt entlang der Mantelfläche der Walze angeordneten Haube sind Spritzdüsen für Wasser und Luftzufuhrdüsen angeordnet. Abstreifvorrichtungen und Druckluft verhindern den Austritt von Wasserrückständen aus der Haube und damit den Kontakt von Wasser mit dem geschmolzenen Metall. Eine Absaugvorrichtung für das Kühlmedium ist nicht vorgesehen. Dagegen werden benachbart der Seitenwände der Haube angeordnete Trennplatten zur Leckverhinderung mittels Federkraft auf die Walze gedrückt.

Die Erfinder haben sich die Aufgabe gestellt, eine Vorrichtung und ein Verfahren der in der JP-A 57-177863 beschriebenen Art zu schaffen, welche die Vorteile einer wirksamen Aussenkühlung mit höherem Wirkungsgrad anwenden lassen, dabei soll jedoch mit einfachen Mitteln gearbeitet werden und - wie bei der Innenkühlung - keinerlei Beeinträchtigung des gegossenen oder gewalzten Bandes erfolgen.

In bezug auf die Vorrichtung wird die Aufgabe erfindungsgemäss nach dem Kennzeichen von Patentanspruch 1 gelöst.

Im wesentlichen werden zur Entfernung des flüssigen Kühlmediums von der Walzenoberfläche drei an sich bekannte, sich über die ganze Längsrichtung der Walzen erstreckende Mittel verwendet, wobei diese einzeln oder beliebig miteinander kombiniert sein können.
- In Querschnitt U-förmig ausgebildete, seitlich geschlossene Absaugelemente mit gegen die Walze gerichteter Oeffnung,
- Abstreifer bzw. Dichtleisten, welche auf der Walze aufliegen oder - in Verbindung mit einem in der Haube erzeugten Unterdruck - in einem Abstand von beispielsweise 0,1 mm angeordnet sind,
- auf Leisten angeordnete Druckluftdüsen oder Druckluftschlitze.

Die endständigen Mittel zum Entfernen des Kühlmediums gewährleisten, dass kein flüssiges Kühlmedium zum gegossenen bzw. gewalzten Band gelangt. Dies ist insbesondere beim Bandgiessen, mit oder ohne Plattierstreifen, von grundlegender Bedeutung.

Zur weiteren Sicherstellung des kühlmediumfreien Kontakts der Walzen mit dem Walzgut ist das vom Walzspalt abgewandte Ende der Haube vorzugsweise als Trocknungskammer ausgebildet, wobei z.B. warme oder kalte Trocknungsluft eingesetzt werden kann.

In Drehrichtung der Walzen kann den Hauben eine Reinigungs- vorrichtung insbesondere eine Bürste oder ein Balken nachgeordnet sein, welche/r auf die Walzenoberfläche einwirkt.

Weiter kann, in Drehrichtung der Walzen nach den Hauben bzw. nach der Reinigungsbürste oder nach dem Reinigungsbalken, eine Sprühvorrichtung zum Auftrag eines Trenn- und/oder Schmiermittels, vorzugsweise einer Schlichte oder eines Walzöls, angeordnet sein. Die Schlichte kann z.B. eine Graphitsuspension sein.

Die Walzengeometrie und das Bandprofil quer zur Walzrichtung können durch die Zonenkühlung beeinflusst werden, indem die Hauben durch radiale Trennwände aufgeteilt sind. Den dadurch gebildeten Kammern können unterschiedliche Mengen Kühlmedium, Kühlmedien mit unterschiedlicher Wärmekapazität und/oder Kühlmedien mit unterschiedlicher Temperatur zugeführt werden.

Das erfindungsgemässe Verfahren zum Betrieb einer Vorrichtung zeichnet sich dadurch aus, dass die Walzenoberfläche in vom Walzspalt wegweisender Richtung mit zunehmender Intensität gekühlt wird.

Die Kühlung der Walzenoberfläche beider Walzen mit in vom Walzspalt wegweisender Richtung zunehmender Intensität erfolgt, im wesentlichen analog zur Zonenkühlung, vorzugsweise durch folgende Massnahmen, die auch in Kombination angewendet werden können:
- Die Aufbringung einer zunehmenden Menge von Kühlmedium.
- Die Aufbringung von Kühlmedien mit zunehmender Wärmekapazität.
- Die Aufbringung von Kühlmedien mit abnehmender Temperatur.

Als besonders günstig hat es sich erwiesen, in vom Walzspalt wegweisender Richtung folgende Medien auf die Walzenoberfläche aufzutragen: Ein Luft - Wassersprühgemisch, Wasser und abschliessend Trocknungsluft, wobei zusätzlich zu Beginn trockene oder feuchte Luft aufgebracht werden kann.

Die aussengekühlten Walzen können zusätzlich innengekühlt werden, wobei in bekannter Weise in geschlossenem Kreislauf gearbeitet wird.

Das Trennmittel kann dem Kühlmittel beigegeben und zusammen mit diesem aufgetragen werden.

Die Erfindung wird anhand der folgenden Ausführungsbeispiele näher erläutert. Es zeigen schematisch:
- Fig. 1 eine Anlage zum Bandgiessen von Aluminium mit einer Haube,
- Fig. 2 eine Anlage zum Walzen von Stahl mit einer Haube,
- Fig. 3 eine Vorrichtung zum Kühlen von Walzen, bei welcher die Walzenoberfläche in vom Walzspalt wegweisender Richtung mit zunehmender Intensität gekühlt wird,
- Fig. 4 eine Walze mit radialer Innenkühlung,
- Fig. 5 eine Walze mit axialer Innenkühlung, und
- Fig. 6 in radialer Richtung in je 16 Kammern unterteilte Hauben von Vorrichtungen zum Kühlen von Walzen.

Die in Fig. 1 dargestellte Anlage zum Giessen von Aluminium umfasst zwei Walzen 10, 12, welche sich in Richtung der Pfeile 14, 16 drehen. Das flüssige Metall 18 wird in einer Giessrinne 20 zugeführt und fliesst über eine von einem Düsenhalter 22 getragene Giessdüse 24 in den Walzspalt 26.

Die Oberfläche 28 jeder Walze 10, 12 ist teilweise mit einer sich vom Bereich des Walzspalts 26 erstreckenden Vorrichtung zum Kühlen der Walzen bedeckt. Diese Vorrichtung besteht im wesentlichen aus einer Haube 30 mit einer Kombination von Spritzdüsen 32 für das Kühlmedium 56 und Absaugelementen 34 sowie einer Trocknungskammer 36, welche sich alle mindestens über die ganze Länge der Walzen erstrecken.

Die Absaugelemente 34 sind als im Querschnitt U-förmige, gegen die Walzenoberfläche 28 offene Leisten ausgebildet, welche seitlich verschlossen sind. Die Absaugstutzen 38 münden in einen durch eine Zwischenwand 40 abgetrennten, peripheren Mantelraum 42, in welchem der absaugende Unterdruck erzeugt wird, und in welchem sich das abgezogene Kühlmedium, insbesondere Wasser, sammelt und durch ein nicht dargestelltes Abflussrohr abgeführt wird.

Die Zufuhrleitungen 44 zu den Spritzdüsen 32 durchgreifen den Mantelraum 42. Die Zufuhr von Kühlmedium zu diesen Zufuhrleitungen erfolgt einzeln durch eine oder gemeinsame, nicht dargestellte Leitung/en.

Die in Fig. 1 gezeigte Vorrichtung zum Kühlen von Walzen mit alternierend angeordneten Spritzdüsen und Absaugelementen entzieht der Walzenoberfläche 28 viel Energie. Durch die wirksame Abdichtung ist zudem gewährleistet, dass kein Kühlmedium, insbesondere Wasser, mit der im vorliegenden Fall aus Aluminium bestehenden Metallband 52 in Kontakt treten.

Ein schwenkbar an der Trocknungskammer 36, mit andern Worten am vom Walzspalt 26 abgewandten Ende der Haube 30, verbundener Reinigungsbalken 46 trägt einen Filz 48. Anstelle des Filzes kann auch ein anderer Werkstoff auf dem Reinigungsbalken 46 aufgebracht sein. Der Reinigungsbalken erfüllt neben seiner Funktion, der Reinigung der Walze von Ruckständen, noch die Aufgabe, ggf. vorgängig aufgetragene spezielle Trennmittel regelmässig zu verteilen.

Im vorliegenden Beispiel werden spezielle Trenn- und/oder Schmiermittel nach dem Reinigungsbalken 46 mit Düsen 50 aufgetragen.

Das Kühlmedium, beispielsweise Wasser, ein Walzöl eine Emulsion oder eine Suspension, kann durch alle Düsen 32 in gleicher Zusammensetzung, gleicher Menge und mit gleicher Temperatur zugeführt werden. Wie oben gezeigt, können die Parameter auch frei derart miteinander kombiniert werden, dass die Intensität der Kühlung in Richtung der Pfeile 14, 16, zunimmt.

Die in Fig. 2 dargestellte Anlage zum Walzen eines Metallbands 52, im vorliegenden Fall eines Stahlbands, unterscheidet sich, abgesehen von der Metallzufuhr, von der Anlage gemäss Fig. 1 dadurch, dass
- nach der Trocknungskammer 36 eine Reinigungsbürste 54 zum Entfernen von Walzgutpartikeln auf der Walze angeordnet ist, und
- das Trennmittel zusammen mit dem Kühlmedium 56 auf die Walzenoberfläche 28 gespritzt wird.

Die Reinigungsbürste 54 entfernt mit dem Kühlmedium 56 aufgetragenes Trennmittel nicht oder nur zu einem geringen Teil, vielmehr wird es regelmässig verteilt.

Die in Fig. 3 dargestellte Vorrichtung zum Kühlen von Walzen umfasst eine Haube 30 mit Unterdruck und einem durch eine Zwischenwand 40 abgetrennten Mantelraum 42, in welchen die Absaugstutzen 38 der Absaugelemente 34 münden.

In die beiden unteren Zufuhrleitungen 44 wird als Kühlmedium 56 ein Gemisch aus Wasser und Luft zugeführt, in die beiden oberen Zufuhrleitungen 44 ausschliesslich Wasser. Damit wird die Walzenoberfläche 28 in vom Walzspalt wegführender Richtung vorerst sanfter, dann schroffer abgekühlt. Das von den oberen Spritzdüsen 32 zugeführte Wasser wird von den Absaugelementen 34, das Wasser der untersten Spritzdüse 32 von einem Abstreifer 58 von der Walzenoberflache 28 entfernt und in den Mantelraum 42 geführt, von wo es durch einen Abfluss 60 abfliesst. Durch endständige Druckluftrohre 65 mit Düsen 63 wird Druckluft zugeführt und die Walzenoberfläche 28 vollständig getrocknet.

Die in Fig. 4 dargestellte Walze 10, 12 zum Bandgiessen von Metallen ist zweiteilig ausgebildet. Sie besteht aus einem Walzenkern 66 und einem Walzenmantel 68. Das Kühlmedium wird über den Walzenzapfen 70, durch Bohrungen 72, zu- bzw. abgeführt. In einem geschlossenen Kreislauf wird das Kühlmedium radial in den Oberflächenbereich gebracht, wo es in umlaufende Kühlnuten 74 im Walzenkern 66, welche durch den Walzenmantel 68 begrenzt sind, geführt wird. Das gegossene Band ist mit 76 bezeichnet.

Im Gegensatz zu Fig. 4 verlaufen gemäss Fig. 5 die Kühlnuten 78 in axialer Richtung und arbeiten im Gegenstromprinzip. Das Kühlmedium wird in einem Rohr 80 in den Walzenstutzen 70 gebracht und fliesst in einem durch dieses Rohr 80 und eine koaxiale Bohrung im Walzenzapfen 70 berenzten Ringraum 82 ab.

Die in Fig. 4 und 5 dargestellten Varianten für eine Innenkühlung sind an sich bekannt, sie dokumentieren mit der erfindungsgemässen Aussenkühlung beispielsweise verwendbare Ausführungsbeispiele von innengekühlten Walzen.

Die in Fig. 6 dargestellten Hauben 30 sind als Zonenkühler ausgebildet, sie unterteilen die Haube in axialer Richtung in die Kammern 1 - 16. Das Kühlmedium kann zu jeder einzelnen der 16 Kammern separat zugeführt werden. Dadurch kann eine Beeinflussung des Temperaturprofils in Axialrichtung erreicht werden. Da ein Temperaturprofil den Walzendurchmesser entsprechend verändert, kann mit der gezeigten Zonenkühlung das Bandprofil quer zur Walz- bzw. Giessrichtung beeinflusst werden. Diese Art der Bandbeeinflussung ist bei Walzwerken an sich bekannt, sie entspricht jedoch einer Aussenkühlung ohne Abdichtung. Die Variation der Wirkung des Kühlmediums erfolgt durch Regulierung der Menge, der Temperatur und/oder allenfalls der Wärmekapazität des Kühlmittels. Weiter zeigt Fig. 6, dass die Reinigungsbürste 54 auch vor der Trocknungskammer 36 angeordnet sein kann.

Die erfindungsgemässe Vorrichtung und das Verfahren zum Kühlen von Walzen werden in erster Linie für das Walzgiessen, zum Abführen der Erstarrungswärme, und zum Walzen von Metallen, zum Abführen der Deformations- und Reibungswärme, verwendet. Die Vorrichtung und das Verfahren können jedoch auch bei ähnlichen Anlagen zur Verarbeitung von nichtmetallischen Werkstoffen, z.B. Kunststoffe, Papier, Gummi usw., angewendet werden.

## Patentansprüche

1. Vorrichtung zum Kühlen von Walzen (10,12), insbesondere beim kontinuierlichen Bandgiessen und beim Walzen von Metallen, wobei die Walzen (10,12) mit je einer sich vom Bereich des Walzspalts (26) über einen Teil der Walzenoberfläche (28) erstreckenden, gegen die Walze abgedichtete Haube (30) bedeckt sind, in welchen Mittel (32,44) zum Zuführen eines Kühlmediums (56) auf Teile der Walzenoberfläche, in Form von sich im Bereich der Hauben (30) mehrmals in axialer Richtung über die ganze Walzenlänge erstreckenden Sprüheinrichtungen (32), und Mittel zur Entfernung des Kühlmediums (56) sowie eine Abfluss- bzw. Absaugvorrichtung für sich jeweils im unteren Teil der Haube (30) sammelndes, flüssiges Kühlmedium (56) vorgesehen sind, dadurch gekennzeichnet, dass die Mittel (34,58,63) zum Entfernen dieses Kühlmediums (56) von der Walzenoberfläche (28) einzeln oder in Gruppen mit Sprüheinrichtungen (32) alternierend angeordnet sind, mit in Umfangrichtung am Anfang und am Ende angeordneten Mitteln (34,58,63) zum Entfernen des Kühlmediums (56).

2. Vorrichtung nach Anspruch 1, dadurch gekennzeichnet, dass die Mittel zum Entfernen des flüssigen Kühlmediums (56) von der Walzenoberfläche (28) sich in Längsrichtung der Walzen (10,12) erstreckende, im Querschnitt U-förmig ausgebildete, seitlich geschlossene Absaugelemente (34), Abstreifer (58), Druckluftdüsen und/oder wenigstens ein Druckluftschlitz (63) sind.

3. Vorrichtung nach Anspruch 1 oder 2, dadurch gekennzeichnet, dass das vom Walzspalt (26) abgewandte Ende der Hauben (30) als gegen die Walze (10,12) offene Trocknungskammer (36) ausgebildet ist.

4. Vorrichtung nach einem der Ansprüche 1 - 3, dadurch gekennzeichnet, dass den Hauben (30), in Drehrichtung (14,16) der Walzen (10,12) nachgeordnet, eine auf die Walzenoberfläche (28) einwirkende Reinigungsvorrichtung, vorzugsweise eine Bürste (54) oder ein Balken (46), nachgeordnet ist.

5. Vorrichtung nach einem der Ansprüche 1 - 4, dadurch gekennzeichnet, dass in Drehrichtung (14,16) der Walzen (10,12) nach der Haube (30) bzw. der Bürste (54) oder dem Balken (46) eine Sprühvorrichtung (50) zum Auftragen eines Trenn- und/oder Schmiermittels, vorzugsweise einer Schlichte oder eines Walzöls, angeordnet ist.

6. Vorrichtung nach einem der Anspüche 1 - 5, dadurch gekennzeichnet, dass die Hauben (30) in radialer Richtung unterteilt sind, vorzugsweise in wenigstens drei Kammern.

7. Verfahren zum Betrieb einer Vorrichtung zum Kühlen von Walzen (10,12), insbesondere beim kontinuierlichen Bandgiessen und beim Walzen von Metallen, wobei die Walzen (10,12) mit je einer sich vom Bereich des Walzspalts (26) über einen Teil der Walzenoberfläche (28) erstreckenden, gegen die Walze abgedichtete Haube (30) bedeckt sind, in welchen Mittel (32,44) zum Zuführen eines Kühlmediums (56) auf Teile der Walzenoberfläche, in Form von sich im Bereich der Hauben (30) mehrmals in axialer Richtung über die ganze Walzenlänge erstreckenden Sprüheinrichtungen (32), und Mittel zur Entfernung des Kühlmediums (56) sowie eine Abfluss- bzw. Absaugvorrichtung für sich jeweils im unteren Teil der Haube (30) sammelndes, flüssiges Kühlmedisum (56) vorgesehen sind, dadurch gekennzeichnet, dass die Walzenoberfläche (28) in vom Walzspalt (26) wegweisender Richtung mit zunehmender Intensität gekühlt wird.

8. Verfahren nach Anspruch 7, dadurch gekennzeichnet, dass in vom Walzspalt (26) wegweisender Richtung zunehmend mehr Kühlmedium (56) und/oder Kühlmedium mit zunehmender Wärmekapazität und/oder Kühlmedium mit abnehmender Temperatur aufgesprüht wird.

9. Verfahren nach Anspruch 7 oder 8, dadurch gekennzeichnet, dass in vom Walzspalt (26) wegweisender Richtung Luft, ein Luft-Wassersprühgemisch, Wasser und Trocknungsluft eingesetzt werden.

10. Verfahren nach einem der Ansprüche 7 - 9, dadurch gekennzeichnet, dass die Walzen (10, 12) auch innengekühlt werden.

## Claims

1. Device for cooling rolls (10, 12) especially in continuous strip casting and in rolling metals, said rolls (10, 12) each being covered by a hood extending from the region of the roll nip (26) over part of the roll surface (28) and sealed off from the roll, the said hoods being provided with means (32, 44) for supplying a cooling medium (56) to parts of the roll surface in the form of spray devices (32) extending several times in the axial direction along the entire length of the roll in the region of the hoods (30), and means for removing the cooling medium (56) and a drainage or suction device for liquid cooling medium (56) collecting in the lower part of the hood (30), characterised in that the means (34, 58, 63) for removing this cooling medium (56) from the roll surface (28) are disposed individually or in groups alternately with spray devices (32), with means (34, 58, 63) for removing the cooling medium (56) being disposed at either end in the circumferential direction.

2. Device according to claim 1, characterised in that the means for removing the liquid cooling medium (56) from the roll surface (28) are suction elements (34) of U-shaped cross section and closed at the sides extending from the roll surface (28) in the longitudinal direction of the rolls (10, 12), wipers (58), compressed air nozzles and/or at least one compressed-air slot (63).

3. Device according to claim 1 or claim 2, characterised in that the end of the hood (30) remote from the roll nip (26) is designed as a drying chamber (36) open towards the roll (10, 12).

4. Device according to one of claims 1 - 3, characterised in that the hood (30) has a cleaning device, preferably a brush (54) or a bar (46), acting on the roll surface (28), disposed downstream of the hood (30) in the direction of rotation (14, 16) of the rolls (10, 12).

5. Device according to one of claims 1 - 4, characterised in that a spray device (50) for applying a parting agent and/or a lubricant, preferably a dressing or a rolling oil, is disposed downstream of the hood (30) or brush (54) or bar (46) in the direction of rotation (14, 16) of the rolls (10, 12).

6. Device according to one of claims 1 - 5, characterised in that the hoods (30) are divided preferably into at least three chambers in the radial direction.

7. Method for operating a device for cooling rolls (10, 12) especially in continuous strip casting and in rolling metals, said rolls (10, 12) each being covered by a hood extending from the region of the roll nip (26) over part of the roll surface (28) and sealed off from the roll, the said hoods being provided with means (32, 44) for supplying a cooling medium (56) to parts of the roll surface in the form of spray devices (32) extending several times in the axial direction along the entire length of the roll in the region of the hoods (30) and means for removing the cooling medium (56) and a drainage or suction device for liquid cooling medium (56) collecting in the lower part of the hood (30), characterised in that the roll surface (28) is cooled with an intensity increasing in the direction away from the roll nip (26).

8. Method according to claim 7, characterised in that an increasing quantity of cooling medium (56) and/or cooling medium with an increasing thermal capacity and/or cooling medium with a decreasing temperature is sprayed in the direction away from the roll nip (26).

9. Method according to claim 7 or claim 8, characterised in that air, an air/water mixture, water and drying air are applied in the direction away from the roll nip (26).

10. Method according to one of claims 7 - 9, characterised in that the rolls (10, 12) are also cooled internally.

## Revendications

1. Dispositif pour refroidir des cylindres ou des rouleaux (10, 12), en particulier dans la coulée en continu de feuillards et dans le laminage de métaux, dans lequel les cylindres (10, 12) sont recouverts chacun d'un capot (30) obturé contre le cylindre, s'étendant, à partir de la zone de l'ouverture de laminage (26), sur une partie de la surface de cylindre (28), dans lequel sont prévus des moyens (32, 44) pour amener un fluide de refroidissement (56) sur des parties de la surface de cylindre, se présentant sous forme de dispositifs de pulvérisation (32) s'étendant, à l'endroit des capots (30), plusieurs fois, dans le sens axial, sur toute la longueur de cylindre, et des moyens pour éliminer le fluide de refroidissement (56), ainsi qu'un dispositif d'écoulement ou de succion du fluide de refroidissement liquide (56) s'accumulant chaque fois dans la partie inférieure du capot (30), caractérisé en ce que les moyens (34, 58, 63) pour éliminer ce fluide de refroidissement (56) de la surface de cylindre (28) sont disposés en alternance, individuellement ou en groupes, avec des dispositifs de pulvérisation (32), avec des moyens (34, 58, 63) pour éliminer le fluide de refroidissement (56) disposés au début et à la fin, dans le sens périphérique.

2. Dispositif suivant la revendication 1, caractérisé en ce que les moyens pour éliminer le fluide de refroidissement liquide (56) de la surface de cylindre (28) sont des éléments de succion (34), des racleurs (58), des tuyères à air comprimé et/ou au moins une fente à air comprimé (63) fermés latéralement, s'étendant, à partir de la surface de cylindre (28) dans le sens longitudinal des cylindres (10, 12), se présentant en section en forme de "U".

3. Dispositif suivant la revendication 1 ou 2, caractérisé en ce que l'extrémité des capots (30) éloignée de l'ouverture de laminage (26) se présente sous forme de chambre de séchage (36) ouverte du côté du cylindre.

4. Dispositif suivant l'une des revendications 1 à 3, caractérisé en ce qu'après les capots (30), dans le sens de rotation (14, 16) des cylindres (10, 12), est disposé un dispositif de nettoyage, de préférence une brosse (54) ou une poutre (46), agissant sur la surface de cylindre (28).

5. Dispositif suivant l'une des revendications 1 à 4, caractérisé en ce qu'après le capot (30) ou la brosse (54) ou la poutre (46), dans le sens de rotation (14, 16) des cylindres (10, 12), est disposé un dispositif de pulvérisation (50) pour l'application d'un anti-adhérent et/ou lubrifiant, de préférence un enduit noir ou une huile pour cylindres.

6. Dispositif suivant l'une des revendications 1 à 5, caractérisé en ce que les capots (30) sont subdivisés dans le sens radial, de préférence, en au moins trois chambres.

7. Méthode pour l'exploitation d'un dispositif pour refroidir des cylindres ou rouleaux (10, 12), en particulier dans la coulée en continu de feuillards et dans le laminage de métaux, dans lequel les cylindres (10, 12) sont recouverts chacun d'un capot (30) obturé contre le cylindre, s'étendant, à partir de la zone de l'ouverture de laminage (26), sur une partie de la surface de cylindre (28), dans lequel sont prévus des moyens (32, 44) pour amener un fluide de refroidissement (56) sur des parties de la surface de cylindre, se présentant sous forme de dispositifs de pulvérisation (32) s'étendant, à l'endroit des capots (30), plusieurs fois, dans le sens axial, sur toute la longueur de cylindre, et des moyens pour éliminer le fluide de refroidissement (56), ainsi qu'un dispositif d'écoulement ou de succion du fluide de refroidissement liquide (56) s'accumulant chaque fois dans la partie inférieure du capot (30), caractérisée en ce que la surface de cylindre (28) est refroidie avec une intensité croissante dans le sens s'éloignant de l'ouverture de laminage (26).

8. Méthode suivant la revendication 7, caractérisée en ce qu'il est pulvérisé une quantité croissante de fluide de refroidissement (56) et/ou du fluide de refroidissement à capacité calorifique croissante et/ou du fluide de refroidissement à température décroissante dans le sens s'éloignant de l'ouverture de laminage (28).

9. Méthode suivant la revendication 7 ou 8, caractérisée en ce qu'il est utilisé un mélange de pulvérisation air-eau, de l'eau et de l'air de séchage dans le sens s'éloignant de l'ouverture de laminage (28).

10. Méthode suivant l'une des revendications 7 à 9, caractérisée en ce que les cylindres (10, 12) sont également refroidis intérieurement.
